# EUROPÄISCHE PATENTSCHRIFT

(11) **EP 3 402 709 B1**
(45) Veröffentlichungstag und Bekanntmachung des Hinweises auf die Patenterteilung: **29.01.2020**
(21) Anmeldenummer: 16809287.2
(22) Anmeldetag: 06.12.2016
(51) Int. Cl.: B61D 15/00

(54) **INSTANDHALTUNGSFAHRZEUG UND VERFAHREN**
MAINTENANCE VEHICLE AND METHOD
VÉHICULE DE MAINTENANCE ET PROCÉDÉ

(30) Priorität: 14.01.2016 DE 102016000408
(43) Veröffentlichungstag der Anmeldung: 21.11.2018
(73) Patentinhaber: Robel Bahnbaumaschinen GmbH, 83395 Freilassing (DE)
(72) Erfinder: SCHMID, Gregor, 83404 Ainring (DE); MÜHLBACHER, Christoph, 83317 Teisendorf (DE)
(74) Vertreter: Rau, Schneck & Hübner Patentanwälte Rechtsanwälte PartGmbB
(86) Internationale Anmeldenummer: PCT/EP2016/002048
(87) Internationale Veröffentlichungsnummer: WO 2017/121441

(56) Entgegenhaltungen:
- DE-A1-102010 022 679
- DE-U1- 20 208 835
- DE-U1-202004 013 732
- DE-U1-202009 014 493
- DE-U1-202012 002 222

## Beschreibung

Die Erfindung betrifft ein Instandhaltungsfahrzeug und ein Verfahren zur Durchführung von Instandhaltungsarbeiten auf einem Abschnitt eines Gleises gemäß den im Oberbegriff von Anspruch 1 bzw. 9 angeführten Merkmalen.

Aus DE 20 2004 013 732 U1 ist ein Instandhaltungsfahrzeug mit einem zum Gleis hin offenen Arbeitsraum bekannt. Der in vertikaler Richtung obere Endbereich des Arbeitsraumes wird durch einen nach oben gekröpften Fahrzeugrahmen gebildet, so dass Arbeitskräfte zwischen zwei Seitenwänden in einem abgesicherten Bereich ungehindert am Gleis arbeiten können.

Bei einem weiteren, in DE 92 06 335 U1 geoffenbarten Gleisarbeitsfahrzeug ist im Bereich eines brückenförmig ausgebildeten Wagenkastens ein gelenkig ausgebildeter Ausleger angebracht, mit dessen Hilfe ein an diesem angeordnetes Werkzeug in einen neben dem Gleis befindlichen Geländeabschnitt positionierbar ist.

Die Aufgabe der vorliegenden Erfindung liegt nun in der Schaffung eines Instandhaltungsfahrzeuges der eingangs genannten Art, mit dem eine verbesserte Gleisbearbeitung möglich ist.

Diese Aufgabe wird erfindungsgemäß durch die im Kennzeichen von Anspruch 1 bzw. 9 angeführten Erfindungsmerkmale gelöst.

Eine derartige Ausstattung des Arbeitsraumes ermöglicht eine komplette Entlastung der Arbeitskräfte von aus der Handhabung des Gleisbearbeitungswerkzeuges resultierenden körperlichen Anstrengungen. Außerdem kann die Genauigkeit des Arbeitsergebnisses infolge einer präzisen Führung durch den Roboter erhöht werden. Mit der Energieversorgung durch die Medienkupplungen erübrigt sich auch der Einsatz von lärmenden und Abgase erzeugenden Verbrennungsmotoren.

Mit der Aufnahmemöglichkeit von verschiedenen Gleisbearbeitungswerkzeugen im Arbeitsraum ist eine weitgehende Abdeckung sämtlicher für eine vollständige Gleisinstandhaltung erforderlicher Arbeiten möglich. Der Einsatz einer Arbeitskraft kann im Wesentlichen auf Kontrollfunktionen eingeschränkt werden. In Verbindung mit einer Abtastung der zu bearbeitenden Gleiskomponenten ist einerseits ein präziser Einsatz des Gleisbearbeitungswerkzeuges gewährleistet und andererseits auch eine abschließende Dokumentation des Arbeitsergebnisses möglich.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen: Fig. 1 eine vereinfachte Seitenansicht eines Instandhaltungsfahrzeuges, und Fig. 2 einen vergrößerten Querschnitt durch das einen Arbeitsraum bildende Instandhaltungsfahrzeug.

Ein in Fig. 1 dargestelltes Instandhaltungsfahrzeug 1 weist einen endseitig auf Schienenfahrwerken 2 abgestützten Fahrzeugrahmen 3 sowie eine Fahrkabine 4 auf. Mithilfe eines Fahrantriebes 5 ist das Fahrzeug 1 in einer Fahrzeuglängsrichtung 6 auf einem Gleis 7 verfahrbar. Der Fahrzeugrahmen 3 ist zwischen den beiden Schienenfahrwerken 2 nach oben gekröpft ausgebildet, wodurch zwischen zwei Seitenwänden 8 (s. Fig. 2) ein in Richtung zum Gleis 7 hin offener, ansonsten aus Sicherheitsgründen jedoch in sich geschlossener Arbeitsraum 9 eingegrenzt wird. Dieser ist von einer Mannschaftskabine 10 aus begehbar, so dass für im Arbeitsraum 9 beschäftigte Arbeitskräfte ein Aufenthalt in einem außerhalb des Instandhaltungsfahrzeuges 1 liegenden Gefahrenbereich nicht erforderlich ist.

Wie in Fig. 2 ersichtlich, sind zwei in einer normal zur Fahrzeuglängsrichtung 6 verlaufenden Fahrzeugquerrichtung 11 durch einen Antrieb 12 voneinander distanzierbare Seitenwände 8 vorgesehen. Im dargestellten Beispiel ist - zur Schaffung eines vergrößerten Arbeitsraumes 9 - lediglich die linke Seitenwand 8 in Fahrzeugquerrichtung 11 verschoben, so dass eine linke Schiene 13 des Gleises 7 ungehindert bearbeitet werden kann. Bedarfsweise kann zusätzlich auch die gegenüberliegende rechte Seitenwand 8 für eine weitere Vergrößerung des Arbeitsraumes 9 relativ zum Fahrzeugrahmen 3 in Fahrzeugquerrichtung 11 verschoben werden.

Für die Bearbeitung eines innerhalb des Arbeitsraumes 9 gelegenen Abschnittes des Gleises 7 ist ein wenigstens drei Bewegungsachsen 14, Medienkupplungen 15 für eine Energieversorgung sowie eine Werkzeugkupplung 16 zur wahlweisen Verbindung mit einem Gleisbearbeitungswerkzeug 17 (in Fig. 2 beispielhaft ein Schienenschleifer) aufweisender Industrieroboter 18 am Fahrzeug 1 angeordnet. Dieser ist durch einen Antrieb 19 verschiebbar auf einer in der Fahrzeuglängsrichtung 6 verlaufenden, am Fahrzeugrahmen 3 befestigten Roboterführung 20 gelagert.

Für eine berührungslose Abtastung von innerhalb des Arbeitsraumes 9 zugänglichen, aus den Schienen 13, Schwellen 21 und Kleineisen 22 zusammengesetzten Gleiskomponenten 23 ist der Industrieroboter 18 an einem kupplungsseitigen Ende 24 mit einer Sensorik 25 ausgestattet. Eine dem Industrieroboter 18 zugeordnete Steuereinrichtung 26 ist zusätzlich zur Robotersteuerung für eine Speicherung von durch die Sensorik 25 erfassten, die Arbeitsqualität der vom Roboter 18 bearbeiteten Gleiskomponenten 23 kennzeichnenden Parametern ausgebildet.

Der Industrieroboter 18 ist für eine automatische Kupplung mit dem auf einer Werkzeugablage 27 innerhalb des Arbeitsraumes 9 zur Auswahl gelagerten Gleisbearbeitungswerkzeug 17 sowie dessen automatischer Energieversorgung durch die Medienkupplungen 15 und für einen anschließenden, in einem wählbaren Programmmodus automatisch ablaufenden Arbeitseinsatz ausgebildet. Bedarfsweise ist durch die Steuereinrichtung 26 auch ein kombinierter Arbeitseinsatz des Industrieroboters 18 mit einem am Fahrzeugrahmen 3 in Fahrzeuglängsrichtung 6 verschiebbaren Federzug-Balancer 28 (s. Fig. 1), insbesondere zum Ein- bzw. Ausbau der Schienen 13, automatisch steuerbar. Damit wird ein Handling von schweren Schienenstücken durch den Industrieroboter 18 erleichtert.

Zur Durchführung von Instandhaltungsarbeiten wird das Fahrzeug 1 auf einem zu bearbeitenden Gleisabschnitt angehalten und durch Verschiebung der beiden Seitenwände 8 der für die ungehinderte Bearbeitung der Gleiskomponenten 23 erforderliche Arbeitsraum 9 geschaffen. Für einen geplanten Arbeitseinsatz des Industrieroboters 18 wird - nach Eingabe eines entsprechenden Codes in die Steuereinrichtung 26 - das geeignete Gleisbearbeitungswerkzeug 17 aus einer Gruppe von im Arbeitsraum 9 auf der Werkzeugablage 27 vorgelagerten Werkzeugen ausgewählt und sowohl mechanisch als auch bezüglich einer kompletten Energieversorgung automatisch an den Industrieroboter 18 angekuppelt.

Die durch das Gleisbearbeitungswerkzeug 17 zu bearbeitende Gleiskomponente 23 wird anschließend mithilfe der am Industrieroboter 18 angeordneten Sensorik 25 berührungslos abgetastet, um für den darauffolgenden automatischen Arbeitseinsatz eine geeignete Bezugsbasis für ein exaktes Arbeitsergebnis zu erhalten. Diese Abtastung könnte natürlich durch den Industrieroboter 18 auch unmittelbar vor der Kupplung mit dem Gleisbearbeitungswerkzeug 17 durchgeführt werden.

Wahlweise kann auch während des Arbeitseinsatzes durch die Sensorik 25 eine berührungslose Abtastung der Gleiskomponente 23, vorzugsweise einer abzuschleifenden Schiene 13, erfolgen, um die dadurch gewonnenen Messdaten mit einem in der Steuereinrichtung 26 gespeicherten Sollzustand zu vergleichen. Falls der Arbeitseinsatz, wie z.B. beim Schienenschleifen, aus mehreren Arbeitsdurchgängen zusammengesetzt ist, werden diese automatisch solange wiederholt, bis durch die Sensorik 25 ein Erreichen des Sollzustandes registriert wird. Damit wird der Programmablauf für den Industrieroboter 18 zur Erzielung eines optimalen Arbeitsergebnisses selbsttätig abgeändert. Durch die Verfahrbarkeit entlang der Roboterführung 20 ist der Industrieroboter 18 wahlweise im gesamten Arbeitsraum 9 ungehindert einsetzbar.

Für einen hier beispielhaft angeführten Arbeitseinsatz zum Schienenbohren wird über die Sensorik 25 der Schienenkopf eingemessen und ein angekuppelter Schienenbohrer durch den Industrieroboter 18 präzise in die richtige Position bewegt. Nach erfolgter Bohrung kann mithilfe der Sensorik 25 eine abschließende Qualitätsprüfung und bedarfsweise auch eine Dokumentation des Arbeitsergebnisses durch Abspeicherung der Daten in Verbindung mit einer örtlichen Zuordnung zum Gleis 7 durchgeführt werden.

Dieser Arbeitsablauf ist analog natürlich auch für andere Instandhaltungsarbeiten möglich, wie z.B. Schwellenbohren, Schienendurchtrennen, Abscheren eines Schweißwulstes, Gleisunterstopfung, usw.

Zum Schraubenlösen kann ein Schlagschrauber zum Einsatz kommen. Dieser ist am Industrieroboter 18 an einer 6. Bewegungsachse montiert. Über die als Bilderkennung ausgebildete Sensorik 25 werden die Schraubköpfe gefunden und gelöst. Bei Bedarf können die gelösten Schrauben mit beispielsweise einem am Industrieroboter 18 befestigten Magnetgreifer aufgenommen und abtransportiert werden. Neue Schrauben können rasch platziert und angezogen werden.

Es ist auch möglich während der Fahrt des Instandhaltungsfahrzeuges 1 die Gleisgeometrie, die Spurweite oder Stoßlücken mithilfe einer am Industrieroboter 18 angebrachten Sensorik 25 zu vermessen und die Ergebnisse entsprechend zu dokumentieren.

## Patentansprüche

1. Instandhaltungsfahrzeug (1), bestehend aus einem endseitig auf Schienenfahrwerken (2) abgestützten Fahrzeugrahmen (3) und mit auf diesem angeordneten Seitenwänden (8) zur Schaffung eines durch diese begrenzten Arbeitsraumes (9) für auf einem Gleis (7) befindliche Arbeitskräfte,
**dadurch gekennzeichnet,**
**dass** für die Bearbeitung eines innerhalb des Arbeitsraumes (9) gelegenen Gleisabschnittes ein wenigstens drei Bewegungsachsen (14), Medienkupplungen (15) für eine Energieversorgung sowie eine Werkzeugkupplung (16) zur wahlweisen Verbindung mit einem Gleisbearbeitungswerkzeug (17) aufweisender Industrieroboter (18) am Fahrzeug (1) angeordnet ist.

2. Fahrzeug nach Anspruch 1, **dadurch gekennzeichnet,**
**dass** die Seitenwände (8) durch Antriebe (12) in einer normal zu einer Fahrzeuglängsrichtung (6) verlaufenden Fahrzeugquerrichtung (11) voneinander distanzierbar sind.

3. Fahrzeug nach Anspruch 1 oder 2, **dadurch gekennzeichnet,**
**dass** der Industrieroboter (18) durch einen Antrieb (19) verschiebbar auf einer in einer Fahrzeuglängsrichtung (6) verlaufenden Roboterführung (20) gelagert ist.

4. Fahrzeug nach Anspruch 3, **dadurch gekennzeichnet,**
**dass** die Roboterführung (20) am - bezüglich einer Vertikalen eine obere Begrenzung des Arbeitsraumes (9) bildenden - Fahrzeugrahmen (3) angeordnet ist.

5. Fahrzeug nach einem der Ansprüche 1 bis 4, **dadurch gekennzeichnet,**
**dass** der Industrieroboter (18) eine insbesondere an einem kupplungsseitigen Ende (24) angeordnete Sensorik (25) für eine berührungslose Abtastung von innerhalb des Arbeitsraumes (9) zugänglichen, aus den Schienen (13), Schwellen (21) und Kleineisen (22) zusammengesetzten Gleiskomponenten (23) aufweist.

6. Fahrzeug nach einem der Ansprüche 1 bis 5, **dadurch gekennzeichnet,**
**dass** eine dem Industrieroboter (18) zugeordnete Steuereinrichtung (26) für eine Speicherung von durch die Sensorik (25) erfassten, die Arbeitsqualität der vom Industrieroboter (18) bearbeiteten Gleiskomponenten (23) kennzeichnenden Parametern ausgebildet ist.

7. Fahrzeug nach einem der Ansprüche 1 bis 6, **dadurch gekennzeichnet,**
**dass** der Industrieroboter (18) für eine automatische Kupplung mit dem auf einer Werkzeugablage (27) innerhalb des Arbeitsraumes (9) zur Auswahl gelagerten Gleisbearbeitungswerkzeug (17) sowie dessen automatischer Energieversorgung durch die Medienkupplungen (15) und für einen anschließenden, in einem Programmmodus automatisch ablaufenden Arbeitseinsatz ausgebildet ist.

8. Fahrzeug nach Anspruch 6, **dadurch gekennzeichnet,**
**dass** die Steuereinrichtung (26) für einen kombinierten Arbeitseinsatz des Industrieroboters (18) mit einem am Fahrzeugrahmen (3) in Fahrzeuglängsrichtung (6) verschiebbaren Federzug-Balancer (28) insbesondere zum Ein- bzw. Ausbau von Schienen (13) ausgebildet ist.

9. Verfahren zur Durchführung von Instandhaltungsarbeiten auf einem Abschnitt eines Gleises (7), der zur Schaffung eines gesicherten Arbeitsraumes (9) durch ein Instandhaltungsfahrzeug (1) begrenzt wird, **gekennzeichnet durch folgende Merkmale:**
a) ein für einen geplanten Arbeitseinsatz geeignetes Gleisbearbeitungswerkzeug (17) wird aus einer Gruppe von im Arbeitsraum (9) vorgelagerten Werkzeugen (17) ausgewählt und sowohl mechanisch als auch bezüglich einer kompletten Energieversorgung automatisch an einen Industrieroboter (18) angekuppelt,
b) mithilfe einer am Industrieroboter (18) angeordneten Sensorik (25) wird eine zu bearbeitende Gleiskomponente (23) - zur Schaffung einer Bezugsbasis für einen darauffolgenden automatischen Arbeitseinsatz des Werkzeuges (17) - berührungslos abgetastet.

10. Verfahren nach Anspruch 9, **dadurch gekennzeichnet,**
**dass** während des Arbeitseinsatzes durch die Sensorik (25) eine berührungslose Abtastung der Gleiskomponente (23), vorzugsweise einer abzuschleifenden Schiene (13), erfolgt und die gewonnenen Messdaten mit einem gespeicherten Sollzustand verglichen werden.

11. Verfahren nach Anspruch 10, **dadurch gekennzeichnet,**
**dass** der Arbeitseinsatz aus mehreren Arbeitsdurchgängen zusammengesetzt ist, die automatisch solange wiederholt werden, bis durch die Sensorik (25) ein Erreichen des Sollzustandes registriert wird.

## Claims

1. Maintenance vehicle (1), consisting of a vehicle frame (3), supported at the ends on on-track undercarriages (2), and having side walls (8) for creating a work space (9), delimited by the same, for working personnel situated on a track (7), the side walls (8) being arranged on the vehicle frame (3), **characterized**
**in that,** for treatment of a track section located within the work space (9), an industrial robot (18) is arranged on the vehicle (1), the robot having at least three motion axes (14), media couplings (15) for energy supply as well as a tool coupling (16) for selective connection to a track treatment tool (17).

2. Vehicle according to claim 1, **characterized**
**in that** the side walls (8) are designed to be distanced from one another by drives (12) in a transverse direction (11) of the vehicle extending perpendicularly to a longitudinal direction (6) of the vehicle.

3. Vehicle according to claim 1 or 2, **characterized**
**in that** the industrial robot (18) is mounted for displacement by a drive (19) on a robot guide (20) extending in a longitudinal direction (6) of the vehicle.

4. Vehicle according to claim 3, **characterized**
**in that** the robot guide (20) is arranged on the vehicle frame (3) which forms an upper border of the work space (9) with regard to a vertical.

5. Vehicle according to one of claims 1 to 4, **characterized**
**in that** the industrial robot (18) has a sensor system (25), arranged particularly at an end (24) at the coupling side, for contact-less scanning of track components (23) which are accessible within the work space (9) and composed of the rails (13), sleepers (21) and rail fastenings (22).

6. Vehicle according to one of claims 1 to 5, **characterized**
**in that** a control device (26) associated with the industrial robot (18) is designed for storing of parameters detected by the sensor system (25) and characterizing the work quality of the track components (23) treated by the industrial robot (18).

7. Vehicle according to one of claims 1 to 6, **characterized**
**in that** the industrial robot (18) is configured for automatic coupling to the track treatment tool (17), stored for selection on a tool shelf (27) inside the work space (9), as well as for the automatic energy supply thereof by the media couplings (15) and for a subsequent work assignment taking place automatically in a program mode.

8. Vehicle according to claim 6, **characterized**
**in that** the control device (26) is designed for a combined work effort of the industrial robot (18) with a spring balancer (28) displaceable on the vehicle frame (3) in the longitudinal direction (6) of the vehicle, particularly for installing or removing rails (13).

9. Method of carrying out maintenance work on a section of a track (7) which, for creating a secured work space (9), is delimited by a maintenance vehicle (1), **characterized by the following features:**
a) a track treatment tool (17) suitable for a scheduled work operation is selected from a group of tools (17) pre-stored in the work space (9) and automatically coupled to an industrial robot (18) both mechanically as well as with regard to a complete energy supply,
b) with the aid of a sensor system (25) arranged on the industrial robot (18), a track component (23) to be treated is contact-less scanned for creating a reference base for a subsequent automatic work operation of the tool (17).

10. Method according to claim 9, **characterized**
**in that**, during the work operation, a contact-less scanning of the track component (23), preferably a rail (13) to be ground, takes place by the sensor system (25), and the obtained measuring data are compared to a stored target condition.

11. Method according to claim 10, **characterized**
**in that** the work operation is composed of several working passes which are automatically repeated until the sensor system (25) registers that the target condition has been attained.

## Revendications

1. Véhicule de maintenance (1), constitué d'un châssis de véhicule (3) en appui côté extrémité sur des bogies (2) et avec des parois latérales (8) disposées sur celui-ci pour créer un espace de travail (9) délimité par celles-ci pour des travailleurs se trouvant sur une voie (7), **caractérisé en ce**
**que,** pour l'usinage d'une section de voie située à l'intérieur de l'espace de travail (9), un robot industriel (18) présentant au moins trois axes de mouvement (14), des couplages de média (15) pour une alimentation en énergie ainsi qu'un couplage d'outil (16) pour la liaison sélective avec un outil d'usinage de voie (17) est disposé sur le véhicule (1).

2. Véhicule selon la revendication 1, **caractérisé en ce**
**que** les parois latérales (8) peuvent être espacées les unes des autres par des entraînements (12) dans une direction transversale de véhicule (11) s'étendant perpendiculairement à une direction longitudinale de véhicule (6).

3. Véhicule selon la revendication 1 ou 2, **caractérisé en ce**
**que** le robot industriel (18) est monté sur un guidage de robot (20) s'étendant dans une direction longitudinale de véhicule (6) de manière à pouvoir être déplacé par un entraînement (19).

4. Véhicule selon la revendication 3, **caractérisé en ce**
**que** le guidage de robot (20) est disposé sur le châssis de véhicule (3) - formant une délimitation supérieure de l'espace de travail (9) par rapport à une verticale.

5. Véhicule selon l'une quelconque des revendications 1 à 4, **caractérisé en ce**
**que** le robot industriel (18) présente un système de détection (25), disposé en particulier sur une extrémité (24) côté accouplement, pour un balayage sans contact d'éléments de voie (23) accessibles de l'intérieur de l'espace de travail (9), composés des rails (13), traverses (21) et petit matériel de voie (22).

6. Véhicule selon l'une quelconque des revendications 1 à 5, **caractérisé en ce**
**qu'**un dispositif de commande (26) associé au robot industriel (18) est conçu pour mettre en mémoire des paramètres détectés par le système de détection (25), caractérisant la qualité de travail des éléments de voie (23) usinés par le robot industriel (18).

7. Véhicule selon l'une quelconque des revendications 1 à 6, **caractérisé en ce**
**que** le robot industriel (18) est conçu pour un couplage automatique avec l'outil d'usinage de voie (17) monté sur un porte-outil (27) à l'intérieur de l'espace de travail (9) pour la sélection ainsi que l'alimentation automatique en énergie de celui-ci par les couplages de media (15) et pour une exécution de tâches subséquente, se déroulant automatiquement dans un mode de programme.

8. Véhicule selon la revendication 6, **caractérisé en ce**
**que** le dispositif de commande (26) est conçu pour une exécution de tâches combinée du robot industriel (18) avec un enrouleur équilibreur (28) déplaçable sur le châssis de véhicule (3) dans la direction longitudinale de véhicule (6), en particulier pour le montage ou démontage de rails (13).

9. Procédé d'exécution de travaux de maintenance sur une section d'une voie (7), qui est délimitée par un véhicule de maintenance (1) pour la création d'un espace de travail (9) sécurisé,
**caractérisé par** les caractéristiques suivantes :
a) un outil d'usinage de voie (17) adapté à une mise au travail planifiée est sélectionné à partir d'un groupe d'outils (17) situés en amont dans l'espace de travail (9) et couplé automatiquement à un robot industriel (18) aussi bien mécaniquement qu'en ce qui concerne une alimentation complète en énergie,
b) à l'aide d'un système de détection (25) disposé sur le robot industriel (18), un élément de voie (23) à usiner est balayé sans contact - pour la création d'une base de référence pour une exécution de tâches automatique suivante de l'outil (17).

10. Procédé selon la revendication 9, **caractérisé en ce**
**que** pendant l'exécution de tâches, un balayage sans contact de l'élément de voie (23), de préférence d'un rail (13) à meuler, s'effectue à l'aide du système de détection (25), et les données de mesure obtenues sont comparées à un état théorique mis en mémoire.

11. Procédé selon la revendication 10, **caractérisé en ce**
**que** l'exécution de tâches est composée de plusieurs séquences de travail, qui sont répétées automatiquement jusqu'à ce qu'une atteinte de l'état théorique soit enregistrée par le système de détection (25).
